# FASCICULE DE BREVET EUROPEEN

(11) **EP 4 250 020 B1**
(45) Date de publication et mention de la délivrance du brevet: **11.02.2026**
(21) Numéro de dépôt: 22163346.4
(22) Date de dépôt: 21.03.2022
(51) Int. Cl.: G04B 19/28

(54) **BOÎTE DE MONTRE À LUNETTE TOURNANTE**
ARMBANDUHRENGEHÄUSE MIT DREHBAREM AUSSENRING
WATCH CASE WITH ROTATING BEZEL

(43) Date de publication de la demande: 27.09.2023
(73) Titulaire: PATEK PHILIPPE SA GENEVE, 1204 Genève (CH)
(72) Inventeur: FREY, Max-André, 1228 Plan-les-Ouates (CH); ECOFFEY, David, 1228 Plan-les-Ouates (CH)
(74) Mandataire: Micheli & Cie SA

(56) Documents cités:
- EP-A1- 1 712 959
- EP-B1- 3 360 013
- JP-U- S5 830 886
- JP-U- S5 995 279

## Description

La présente invention concerne une boîte de montre à lunette tournante, c'est-à-dire une boîte de montre comprenant une carrure et une lunette montée rotative par rapport à la carrure.

Une telle lunette tournante peut avoir diverses fonctions. Elle peut par exemple commander un mécanisme ou porter une graduation ou des indications pour afficher une information en collaboration avec une aiguille. Un exemple bien connu sont les lunettes tournantes des montres de plongée, qui servent à indiquer la durée d'immersion.

Une méthode classique pour fixer une lunette tournante à une carrure, sans la bloquer en rotation, consiste à faire coopérer un fil métallique plié ou une bague élastique avec une gorge de la carrure et une gorge de la lunette. Avec cette méthode, le démontage de la lunette est délicat à réaliser. Il nécessite d'introduire un outil entre la carrure et la lunette et de forcer sur la lunette pour la détacher de la carrure en causant la destruction du fil métallique ou de la bague. Outre qu'il implique la destruction d'un élément, un tel démontage peut provoquer des dommages sur la lunette et la carrure, notamment des rayures. Un autre inconvénient de ce type d'assemblage est le jeu axial assez important entre la carrure et la lunette dû au montage à force de la lunette qui contraint le fil métallique ou la bague et qui nécessite de descendre la lunette suffisamment bas pour que le fil métallique ou la bague puisse ensuite se détendre dans les gorges de la carrure et de la lunette. Ce jeu axial est problématique notamment en ce qu'il peut laisser entrer des impuretés.

On connaît aussi, par la demande de brevet US 2014/0098650 A1, une boîte de montre à lunette tournante dans laquelle la lunette est fixée par des vis, permettant un démontage aisé et sans dommages. Les vis, accessibles sur la périphérie extérieure de la lunette, sont vissées dans des trous radiaux de la lunette et aboutissent dans une gorge d'une monture dans laquelle est enchâssée la glace de la montre. La coopération entre les vis et la gorge maintient axialement la lunette tournante sans la bloquer en rotation. Ce système de montage de la lunette tournante présente l'inconvénient d'être peu résistant aux chocs. En effet, le contact linéaire entre chaque vis et la gorge de la monture peut marquer la paroi de la gorge lors de chocs orientés suivant l'axe de la montre et former des encoches que l'utilisateur sentira lorsqu'il fera tourner la lunette. Ce système n'est de plus pas très esthétique en raison de la présence des vis visibles dans la partie supérieure de la montre. En outre, le coefficient de frottement entre les vis et la paroi de la gorge peut difficilement être optimisé.

Une autre boîte de montre à lunette tournante est proposée dans la demande de brevet IT MI20121844 A1. La lunette tournante est ici en deux parties annulaires assemblées - une partie intérieure et une partie extérieure - et la partie extérieure, manipulable par l'utilisateur, comprend au niveau de sa périphérie intérieure un prolongement axial dans lequel est pratiquée une gorge. Des vis accessibles sur la périphérie extérieure de la carrure de la boîte, dans les deux entre-cornes destinées à recevoir le bracelet, s'étendent radialement dans la paroi de la carrure pour aboutir dans cette gorge. Ces vis retiennent ainsi axialement la lunette tournante sans la bloquer en rotation. Ce système est lui aussi peu résistant aux chocs en raison du contact linéaire entre chaque vis et la paroi de la gorge susceptible de former dans cette dernière des encoches perceptibles à l'utilisateur pendant la rotation de la lunette. Ce système n'est pas non plus conçu pour faciliter une optimisation du coefficient de frottement entre les vis et la lunette.

Le document JP S5995279 montre une autre boîte de montre à lunette tournante où la lunette tournante est retenue axialement par un épaulement formé dans une bague de protection qui entoure et est vissée sur la carrure. Cette construction est volumineuse et impacte fortement l'aspect esthétique de la boîte de montre.

La présente invention vise à remédier, au moins en partie, aux inconvénients susmentionnés.

A cette fin, il est proposé une boîte de montre selon la revendication 1, des modes de réalisation particuliers étant définis dans les revendications dépendantes.

D'autres caractéristiques et avantages de la présente invention apparaîtront à la lecture de la description détaillée suivante faite en référence aux dessins annexés dans lesquels :
- les figures 1 et 2 sont des vues en perspective éclatée d'une boîte de montre selon un mode de réalisation particulier de l'invention, comprenant une carrure, un fond, une glace, une lunette tournante, des éléments d'assemblage amovibles et des pièces d'assemblage intermédiaires ;
- la figure 3 est une vue partielle en perspective éclatée de la boîte de montre selon le mode de réalisation particulier de l'invention ;
- la figure 4 est une vue partielle en coupe de la boîte de montre selon le mode de réalisation particulier de l'invention, à laquelle est attaché un bracelet ;
- la figure 5 montre en perspective une pièce d'assemblage intermédiaire pouvant, dans une variante, remplacer les pièces d'assemblage intermédiaires visibles aux figures 1 à 4 ;
- la figure 6 montre en perspective une autre variante des pièces d'assemblage intermédiaires.

En référence aux figures 1 à 4, une boîte de montre selon un mode de réalisation particulier de l'invention comprend une carrure 1, un fond 2, une glace 3 et une lunette tournante 4. Le fond 2 est assemblé à la carrure 1 d'une manière connue, mais il pourrait aussi être en une seule pièce avec la carrure 1. A 6h et 12h la carrure 1 porte dans sa partie inférieure deux paires de cornes 5 pour la fixation d'un bracelet 6. La partie supérieure de la carrure 1, entourée par la lunette tournante 4, constitue une monture ou lunette fixe 7 dans laquelle est enchâssée la glace 3. Dans l'exemple représenté, la carrure 1 est monobloc mais elle pourrait être en plusieurs parties assemblées, comprenant par exemple une partie principale et la monture 7 assemblée à la partie principale. L'étanchéité de la boîte de montre est assurée par un joint 8 interposé entre la glace 3 et la monture 7 et par un autre joint 9 interposé entre le fond 2 et la carrure 1. L'espace intérieur délimité par la carrure 1, le fond 2 et la glace 3 forme une zone étanche 10 dans laquelle sont logés le mouvement de la montre, les aiguilles et le cadran (non représentés).

La lunette tournante 4 peut être monobloc, comme représenté, ou en plusieurs parties assemblées, en particulier en plusieurs parties annulaires coaxiales. Elle est guidée en rotation autour de l'axe A de la boîte de montre par la monture 7 et peut comporter sur sa surface inférieure une denture unidirectionnelle 4a coopérant avec un cliquet (non représenté) porté par la carrure 1 pour autoriser sa rotation dans un sens uniquement. La lunette tournante 4 est maintenue axialement par rapport à la carrure 1 par un dispositif d'assemblage comprenant des éléments d'assemblage amovibles 11, tels que des vis ou des chevilles, manipulables au moyen d'un outil depuis l'extérieur de la boîte de montre, et des première et deuxième pièces d'assemblage intermédiaires 12.

Les éléments d'assemblage amovibles 11 s'étendent radialement (par rapport à l'axe A) dans la paroi de la carrure 1 en étant accessibles depuis les deux entre-cornes 5a destinées à recevoir le bracelet 6. Ainsi, les éléments d'assemblage amovibles 11 sont cachés par le bracelet 6 lorsque celui-ci est assemblé à la carrure 1, comme visible à la figure 4.

Les première et deuxième pièces d'assemblage intermédiaires 12 sont situées à 6h et 12h dans des logements 13 formés dans la paroi de la carrure 1 et ouverts en partie supérieure. Chacune de ces pièces d'assemblage intermédiaires 12 est un segment annulaire présentant dans sa partie supérieure une collerette 14 et, en partie inférieure, deux pieds percés 15. Ces pieds percés 15 s'insèrent dans le logement 13 correspondant de la carrure 1 et leurs trous 16 sont alignés avec deux trous 17 respectifs pratiqués dans la paroi de la carrure 1 et qui débouchent d'un côté dans l'entre-corne 5a et de l'autre côté dans le logement 13. Les éléments d'assemblage amovibles 11 s'étendent dans les trous 17 de la carrure 1 et dans les trous 16 des pieds 15 et aboutissent dans des trous 18 de la paroi de la carrure 1.

Les logements 13 servent à positionner les pièces d'assemblage intermédiaires 12 avant leur fixation à la carrure 1 par les éléments d'assemblage amovibles 11. Les éléments d'assemblage amovibles 11 bloquent ainsi les pièces d'assemblage intermédiaires 12 axialement (c'est-à-dire suivant l'axe A), les pièces d'assemblage intermédiaires 12 étant empêchées de tourner autour de l'axe A par les éléments d'assemblage amovibles 11 et/ou par les logements 13.

Avantageusement, les éléments d'assemblage amovibles 11 sont désaxés par rapport aux trous 17 et 18 de la paroi de la carrure 1 et leur extrémité 19 reçue dans les trous 18 a une forme conique et coopère avec une paroi, également conique, des trous 18 pour plaquer les pièces d'assemblage intermédiaires 12 contre le fond 20 de leur logement 13. De la sorte, un positionnement axial précis des pièces d'assemblage intermédiaires 12 peut être obtenu.

De préférence, comme illustré sur les dessins, les éléments d'assemblage amovibles 11 sont des vis sans tête à bout conique vissées dans les trous 16 des pieds 15, qui sont donc taraudés à cet effet, et manipulables à l'aide d'un simple tournevis.

La collerette 14 des pièces d'assemblage intermédiaires 12 est engagée dans une gorge 21 pratiquée dans la périphérie intérieure de la lunette 4, ce qui maintient la lunette 4 axialement sans l'empêcher de tourner. L'inverse est bien entendu possible, à savoir que le maintien axial de la lunette 4 peut être obtenu par la coopération entre une collerette intérieure de la lunette 4 et une gorge des pièces d'assemblage intermédiaires 12.

Dans une variante de l'invention, les trous coniques 18 pourraient être remplacés par une entaille formée sur le pourtour de la carrure 1 et ayant une section radiale en forme de V ou au moins une surface inclinée agencée pour coopérer avec l'extrémité conique 19 des éléments d'assemblage amovibles 11. Dans une variante de l'invention, également, une seule pièce d'assemblage intermédiaire 12 pourrait être prévue, qui serait en forme de bague fendue (cf. figure 5) entourant presque complètement la monture 7. Encore une autre variante est représentée à la figure 6, où les pièces d'assemblage intermédiaires 12 sont des segments annulaires plus longs que ceux des figures 1 à 4 pour, ensemble, entourer presque complètement la monture 7.

Grâce à la ou aux pièces d'assemblage intermédiaires 12, l'assemblage de la carrure 1 et de la lunette 4 peut être particulièrement robuste et résistant aux chocs puisque la/les pièces d'assemblage intermédiaires 12 peuvent être spécialement conformées dans ces buts, avec typiquement, comme représenté, un contact plan sur plan entre la lunette 4 et la/les pièces d'assemblage intermédiaires 12 et de grandes surfaces de contact.

La/les pièces d'assemblage intermédiaires 12 peuvent en outre être réalisées dans un matériau distinct de ceux de la carrure 1 et des éléments d'assemblage amovibles 11, en particulier dans un matériau qui minimise les frottements et favorise le glissement entre la lunette 4 et la/les pièces d'assemblage intermédiaires 12. La/les pièces d'assemblage intermédiaires 12, ou seulement leurs parties en contact avec la lunette 4, peuvent aussi être revêtues d'un revêtement anti-frottement, tel qu'un revêtement de type DLC (Diamond-Like Carbon).

Le positionnement axial précis de la ou des pièces d'assemblage intermédiaires 12 contre le fond 20 de leur logement 13 dans la paroi de la carrure 1 permet de minimiser le jeu axial entre la carrure 1 et la lunette 4, en ajustant au plus près le jeu entre la collerette 14 et la gorge 21, et de bien maîtriser le jour entre lesdites carrure et lunette.

On appréciera également que toutes les pièces du dispositif d'assemblage 11, 12 selon l'invention sont réutilisables, que le démontage de la lunette 4 est particulièrement aisé puisqu'il suffit de retirer, typiquement dévisser, les éléments d'assemblage amovibles 11 pour libérer la lunette 4, que le bracelet 6 empêche un retrait accidentel des éléments d'assemblage amovibles 11 et que le dispositif d'assemblage 11, 12 se trouve entièrement hors de la zone étanche 10 servant à loger le mouvement, ce qui évite de devoir ouvrir cette zone étanche 10 pour démonter la lunette 4.

## Revendications

1. Boîte de montre comprenant une carrure (1) et une lunette (4) montée rotative par rapport à la carrure (1) autour d'un axe (A), la lunette (4) étant maintenue axialement par rapport à la carrure (1) par des éléments d'assemblage amovibles (11) accessibles depuis l'extérieur de la boîte de montre et s'étendant radialement dans la paroi de la carrure (1), **caractérisée en ce qu'**elle comprend au moins une pièce d'assemblage intermédiaire (12) située dans un logement (13) formé dans la paroi de la carrure (1) et ouvert en partie supérieure, la au moins une pièce d'assemblage intermédiaire (12) étant bloquée axialement dans la paroi de la carrure (1) par les éléments d'assemblage amovibles (11), bloquée en rotation autour dudit axe (A) et coopérant avec la lunette (4) pour la maintenir axialement.

2. Boîte de montre selon la revendication 1, **caractérisée en ce qu'**elle comprend des cornes (5) pour la fixation d'un bracelet (6) et **en ce que** les éléments d'assemblage amovibles (11) sont accessibles depuis les espaces (5a) entre les cornes (5) destinés à recevoir le bracelet (6) de manière à être cachés par le bracelet (6) lorsque celui-ci est assemblé à la boîte de montre.

3. Boîte de montre selon la revendication 1 ou 2, **caractérisée en ce que**, pour le maintien axial de la lunette (4), la lunette (4) comprend une gorge (21) recevant une partie saillante (14) de la ou chaque pièce d'assemblage intermédiaire (12).

4. Boîte de montre selon l'une quelconque des revendications 1 à 3, **caractérisée en ce que**, pour le maintien axial de la lunette (4), la ou chaque pièce d'assemblage intermédiaire (12) comprend une gorge recevant une partie saillante de la lunette (4).

5. Boîte de montre selon l'une quelconque des revendications 1 à 4, **caractérisée en ce que** la ou chaque pièce d'assemblage intermédiaire (12) est un segment annulaire fixé à la carrure (1) par au moins deux dits éléments d'assemblage amovibles (11).

6. Boîte de montre selon l'une quelconque des revendications 1 à 5, **caractérisée en ce que** les éléments d'assemblage amovibles (11) ont une extrémité conique (19) qui coopère avec une surface inclinée de la carrure (1) pour plaquer axialement l'au moins une pièce d'assemblage intermédiaire (12) contre une surface (20) de la carrure (1).

7. Boîte de montre selon l'une quelconque des revendications 1 à 6, **caractérisée en ce que** la lunette (4) entoure une glace (3) qui est enchâssée dans la carrure (1, 7).

8. Boîte de montre selon l'une quelconque des revendications 1 à 7, **caractérisée en ce que** les éléments d'assemblage amovibles (11) et l'au moins une pièce d'assemblage intermédiaire (12) sont situés hors d'une zone étanche (10) de la boîte de montre servant à loger un mouvement horloger.

9. Boîte de montre selon l'une quelconque des revendications 1 à 8, **caractérisée en ce que** les éléments d'assemblage amovibles (11) sont des vis, de préférence des vis sans tête.

10. Boîte de montre selon l'une quelconque des revendications 1 à 9, **caractérisée en ce qu'**elle comprend plusieurs pièces d'assemblage intermédiaires (12).

11. Montre comprenant une boîte de montre selon l'une quelconque des revendications 1 à 10.

## Patentansprüche

1. Uhrgehäuse, das einen Mittelteil (1) und eine Lünette (4), die in Bezug auf den Mittelteil (1) um eine Achse (A) drehbar gelagert ist, wobei die Lünette (4) durch abnehmbare Zusammenbauelemente (11), die von der Außenseite des Uhrgehäuses zugänglich sind und sich radial in der Wand des Mittelteils (1) erstrecken, axial in Bezug auf den Mittelteil (1) gehalten wird, **dadurch gekennzeichnet, dass** es mindestens ein Zwischenzusammenbauteil (12) umfasst, das sich in einer Aufnahme (13) befindet, die in der Wand des Mittelteils (1) gebildet ist und am oberen Teil offen ist, wobei das mindestens eine Zwischenzusammenbauteil (12) durch die abnehmbaren Zusammenbauelemente (11) axial in der Wand des Mittelteils (1) blockiert ist, in seiner Drehung um die Achse (A) blockiert ist und mit der Lünette (4) zusammenwirkt, um sie axial zu halten.

2. Uhrgehäuse nach Anspruch 1, **dadurch gekennzeichnet, dass** es Hörner (5) zur Befestigung eines Armbands (6) umfasst, und dadurch, dass die abnehmbaren Zusammenbauelemente (11) von den Räumen (5a) zwischen den Hörnern (5) zugänglich sind, die dazu bestimmt sind, das Armband (6) derart aufzunehmen, dass sie von dem Armband (6) verborgen werden, wenn dieses mit dem Uhrgehäuse zusammengebaut ist.

3. Uhrgehäuse nach Anspruch 1 oder 2, **dadurch gekennzeichnet, dass** die Lünette (4) für den axialen Halt der Lünette (4) eine Kehle (21) umfasst, die einen hervorstehenden Teil (14) jedes Zwischenzusammenbauteils (12) aufnimmt.

4. Uhrgehäuse nach einem der Ansprüche 1 bis 3, **dadurch gekennzeichnet, dass** das oder jedes Zwischenzusammenbauteil (12) für den axialen Halt der Lünette (4) eine Kehle umfasst, die einen hervorstehenden Teil der Lünette (4) aufnimmt.

5. Uhrgehäuse nach einem der Ansprüche 1 bis 4, **dadurch gekennzeichnet, dass** das oder jedes Zwischenzusammenbauteil (12) ein ringförmiges Segment ist, das durch mindestens zwei der abnehmbaren Zusammenbauelemente (11) an dem Mittelteil (1) befestigt ist.

6. Uhrgehäuse nach einem der Ansprüche 1 bis 5, **dadurch gekennzeichnet, dass** die abnehmbaren Zusammenbauelemente (11) ein konisches Ende (19) aufweisen, das mit einer geneigten Oberfläche des Mittelteils (1) zusammenwirkt, um das mindestens eine Zwischenzusammenbauteil (12) axial gegen eine Oberfläche (20) des Mittelteils (1) zu pressen.

7. Uhrgehäuse nach einem der Ansprüche 1 bis 6, **dadurch gekennzeichnet, dass** die Lünette (4) ein Glas (3) umgibt, das in dem Mittelteil (1, 7) eingefasst ist.

8. Uhrgehäuse nach einem der Ansprüche 1 bis 7, **dadurch gekennzeichnet, dass** die abnehmbaren Zusammenbauelemente (11) und das mindestens eine Zwischenzusammenbauteil (12) sich außerhalb einer dichten Zone (10) des Uhrgehäuses befinden, die zum Aufnehmen eines Uhrwerks dient.

9. Uhrgehäuse nach einem der Ansprüche 1 bis 8, **dadurch gekennzeichnet, dass** die abnehmbaren Zusammenbauelemente (11) Schrauben, vorzugsweise Gewindestifte, sind.

10. Uhrgehäuse nach einem der Ansprüche 1 bis 9, **dadurch gekennzeichnet, dass** es mehrere Zwischenzusammenbauteile (12) umfasst.

11. Uhr, die ein Uhrgehäuse nach einem der Ansprüche 1 bis 10 umfasst.

## Claims

1. Watchcase comprising a middle (1) and a bezel (4) mounted in a rotatable manner with respect to the middle (1) about an axis (A), the bezel (4) being held axially with respect to the middle (1) by detachable mounting elements (11) accessible from outside the watchcase and extending radially in the wall of the middle (1), **characterised in that** it comprises at least one intermediate mounting piece (12) located in a housing (13) formed in the wall of the middle (1) and open in its upper part, the at least one intermediate mounting piece (12) being axially immobilised in the wall of the middle (1) by the detachable mounting elements (11), immobilised against rotation about said axis (A) and cooperating with the bezel (4) in order to hold it axially.

2. Watchcase as claimed in claim 1, **characterised in that** it comprises horns (5) for the attachment of a bracelet (6) and **in that** the detachable mounting elements (11) are accessible from the spaces (5a) between the horns (5) intended to receive the bracelet (6) in such a way as to be concealed by the bracelet (6) when it is mounted on the watchcase.

3. Watchcase as claimed in claim 1 or 2, **characterised in that**, for the purpose of axially holding the bezel (4), the bezel (4) comprises a groove (21) receiving a protruding part (14) of the or each intermediate mounting piece (12).

4. Watchcase as claimed in any one of claims 1 to 3, **characterised in that**, for the purpose of axially holding the bezel (4), the or each intermediate mounting piece (12) comprises a groove receiving a protruding part of the bezel (4).

5. Watchcase as claimed in any one of claims 1 to 4, **characterised in that** the or each intermediate mounting piece (12) is an annular segment fixed to the middle (1) by at least two said detachable mounting elements (11).

6. Watchcase as claimed in any one of claims 1 to 5, **characterised in that** the detachable mounting elements (11) have a conical end (19) which cooperates with an inclined surface of the middle (1) for close axial placement of the at least one intermediate mounting piece (12) against a surface (20) of the middle (1).

7. Watchcase as claimed in any one of claims 1 to 6, **characterised in that** the bezel (4) surrounds a glass (3) which is driven into the middle (1, 7).

8. Watchcase as claimed in any one of claims 1 to 7, **characterised in that** the detachable mounting elements (11) and the at least one intermediate mounting piece (12) are located outside a sealed zone (10) of the watchcase serving to house a timepiece movement.

9. Watchcase as claimed in any one of claims 1 to 8, **characterised in that** the detachable mounting elements (11) are screws, preferably headless screws.

10. Watchcase as claimed in any one of claims 1 to 9, **characterised in that** it comprises a plurality of intermediate mounting pieces (12).

11. Watch comprising a watchcase as claimed in any one of claims 1 to 10.
